# FASCICULE DE BREVET EUROPEEN

(11) **EP 0 784 749 B1**
(45) Date de publication et mention de la délivrance du brevet: **13.01.1999**
(21) Numéro de dépôt: 95933465.7
(22) Date de dépôt: 02.10.1995
(51) Int. Cl.: F02M 37/08, F02M 37/10, F02M 69/54, F02D 41/30

(54) **DISPOSITIF D'ALIMENTATION EN CARBURANT POUR VEHICULE AUTOMOBILE AVEC REGULATION DE PRESSION**
BRENNSTOFFZUFUHRVORRICHTUNG MIT DRUCKREGELUNG FÜR FAHRZEUGE
FUEL SUPPLY DEVICE FOR MOTOR VEHICLES WITH PRESSURE REGULATION

(30) Priorité: 03.10.1994 FR 9411783; 07.03.1995 FR 9502624
(43) Date de publication de la demande: 23.07.1997
(73) Titulaire: MARWAL SYSTEMS, F-92000 Nanterre (FR)
(72) Inventeur: RAGOT, Denis, F-51100 Reims (FR); TAUREL, Jean-Luc, F-54970 Landres (FR)
(74) Mandataire: Texier, Christian
(86) Numéro de dépôt international: FR9501275
(87) Numéro de publication internationale: WO9610693

(56) Documents cités:
- EP-A- 0 264 556
- EP-A- 0 577 477
- FR-A- 2 695 964
- FR-A- 2 700 584
- US-A- 5 265 644
- US-A- 5 337 718

## Description

La présente invention concerne le domaine des dispositifs d'alimentation en carburant de moteurs à combustion interne sur véhicules automobiles.

Comme représenté schématiquement sur la figure 1 annexée, les systèmes classiques d'alimentation en carburant de moteurs à combustion interne comprennent une pompe 10 qui prélève le carburant dans un réservoir 12, et dirige ce carburant vers la zone d'utilisation, soit généralement vers les injecteurs 14, par l'intermédiaire d'une tuyauterie d'alimentation 16. Le carburant en excès est retourné vers le réservoir 12 à l'aide d'une tuyauterie de retour 18. La pompe 10 comprend généralement un filtre amont 11. De plus un filtre aval 13 est généralement placé en sortie de la pompe 10, sur la tuyauterie 16 d'alimentation.

Cette disposition classique, dite en boucle, représentée sur la figure 1, présente l'inconvénient de conduire à un réchauffement du carburant passant par la zone d'utilisation 14 et ramené au réservoir 12 par le conduit de retour. En outre, elle exige un débit permanent important de carburant en sortie de la pompe 10, donc une consommation de courant électrique non négligeable.

Pour éviter ce réchauffement du carburant et diminuer par conséquent les émissions de vapeurs du carburant accumulées dans le réservoir 12, il a été proposé, comme schématisé sur la figure 2, des systèmes d'alimentation dits en cul de sac, dans lesquels la conduite de retour 18 est supprimée. Dans ce cas, comme on l'a schématisé sur la figure 2, un régulateur de pression 20 travaillant en dérivation est de préférence intégré sur la conduite d'alimentation 16. Ce régulateur de pression 20 assure le retour du carburant en excès, vers le réservoir 12. Ce régulateur de pression 20 a son entrée reliée à la conduite d'alimentation 16, généralement en aval du filtre 13, par un conduit de dérivation 15. La sortie du régulateur 20 débouche dans le réservoir 12.

De tels systèmes ne donnent cependant pas totalement satisfaction. En effet de tels systèmes exigent également un débit permanent important de carburant en sortie de la pompe, donc une consommation importante de courant électrique. De plus ces systèmes dans lesquels la pompe 10 fonctionne en permanence sont bruyants et requièrent des pompes ayant une durée de service importante.

Comme cela est schématisé sur la figure 3, on a également proposé d'autres systèmes d'alimentation en cul de sac ne comportant pas de conduit 15, ni de régulateur de pression 20 en dérivation, mais dans lesquels l'alimentation électrique de la pompe 10 est contrôlée par un capteur 22 sensible à la pression qui règne dans la conduite d'alimentation 16 reliée à la sortie de la pompe. Le module 24 d'alimentation de la pompe 10, piloté par le capteur 22, est conçu pour imposer une pression en sortie de la pompe 10 égale à la pression d'utilisation requise au niveau des injecteurs 14. Des systèmes conformes à la figure 3 sont décrits par exemple dans les documents US-A-5237975, EP-A-0024645, EP-A-0423636, EP-A-0289210 et WO-A-88/01344. Cette solution présente certes l'avantage de réduire la quantité de carburant transitant par la pompe ainsi que la quantité de carburant passant à travers le filtre. Cependant elle ne donne pas totalement satisfaction. D'une part, elle exige un capteur 22 de coût élevé en raison de la précision de mesure requise. D'autre part, elle ne conduit pas toujours à une régulation de pression satisfaisante.

Le document US-A-5265644 décrit un dispositif d'alimentation en carburant pour moteur à combustion interne comprenant une pompe conçue pour puiser du carburant dans un réservoir, un régulateur placé en série sur une conduite d'alimentation sans dérivation reliée à la sortie de la pompe en amont du site d'utilisation de carburant, lequel régulateur incorpore un élément de type contacteur manométrique sensible à la pression régnant dans la conduite d'alimentation pour piloter la mise en service de la pompe.

La présente invention a maintenant pour but de perfectionner les dispositifs d'alimentation en carburant connus.

Ce but est atteint selon la présente invention grâce à un dispositif d'alimentation en carburant de moteur à combustion interne comprenant une pompe conçue pour puiser du carburant dans un réservoir, un élément de type contacteur manométrique sensible à la pression régnant dans une conduite d'alimentation sans dérivation reliée à la sortie de la pompe et adapté pour piloter la mise en service de la pompe, et un régulateur placé en série sur la conduite d'alimentation sans dérivation reliée à la sortie de la pompe, en amont du site d'utilisation de carburant, caractérisé par le fait que l'élément sensible à la pression à un seuil de basculement supérieur à la pression requise d'utilisation du carburant, et le régulateur de type détendeur est situé près du site d'utilisation, avantageusement sur une rampe d'injecteurs.

D'autres caractéristiques, buts et avantages de la présente invention apparaîtront à la lecture de la description détaillée qui va suivre, et en regard des dessins annexés, donnés à titre d'exemples non limitatifs et sur lesquels :
- les figures 1 à 3 précédemment décrites illustrent l'état de la technique,
- les figures 4 et 5 représentent schématiquement, sous forme de blocs fonctionnels deux variantes de réalisation d'un système d'alimentation conforme à la présente invention,
- la figure 6 représente une vue schématique en coupe longitudinale d'un capteur manométrique susceptible d'être utilisé dans le cadre de la présente invention, et
- la figure 7 représente une vue schématique en coupe longitudinale d'un régulateur détendeur susceptible d'être utilisé dans le cadre de la présente invention.

On aperçoit sur les figures 4 et 5 annexées, un ensemble comprenant un réservoir de carburant 12, une pompe 10 associée à un filtre amont 11, et une conduite d'alimentation 16 reliée à la sortie de la pompe 10 et conçue pour diriger du carburant vers un site 14 d'utilisation, par exemple une rampe d'injecteurs.

On notera à l'examen des figures 4 et 5 que selon l'invention, le système comprend en outre un capteur 30 sensible à la pression régnant dans la conduite d'alimentation 16 et un régulateur détendeur 40 placé en série sur la conduite d'alimentation 16, en amont du site d'utilisation 14.

Le capteur de pression 30 est relié à un module de commande 50 qui pilote lui-même la pompe 10.

Le réservoir de carburant 12 et la pompe 10, de préférence électrique, peuvent faire l'objet de nombreuses variantes. Ceux-ci ne seront donc pas décrits plus en détail par la suite.

Le capteur de pression 30 est formé de préférence d'un simple contacteur manométrique.

On a représenté sur la figure 6 annexée un mode de réalisation préférentiel d'un tel contacteur manométrique 30.

Le contacteur illustré sur cette figure 6 comprend un boîtier 31 divisé en deux chambres 32, 33 par une membrane déformable 34 sollicitée d'un côté par un ressort taré 35, et de l'autre par la pression du carburant à mesurer régnant dans la conduite d'alimentation 16.

Le capteur 30 comporte en outre deux contacts électriques 36, 37 dont l'état de liaison dépend de la position de la membrane 34, donc de la pression de carburant régnant dans la conduite d'alimentation 16.

Pour cela, l'un 36 des contacts est par exemple solidaire du boîtier 31 tandis que le second contact 37 est solidaire de la membrane 34.

Plus précisément, selon le mode de réalisation non limitatif représenté sur la figure 6, une première chambre 32, de préférence étanche, loge le ressort 35 et les deux contacts électriques 36, 37. La seconde chambre 33 est munie d'un embout 38 permettant de mettre ladite chambre 33 en communication avec la conduite d'alimentation 16.

Le fonctionnement d'un tel contacteur manométrique 30 est simple : l'état de liaison électrique entre les contacts 36, 37 bascule lorsque la pression de carburant dans la chambre 33, donc la pression dans la conduite d'alimentation 16, franchit un seuil.

Plus précisément, selon le mode de réalisation préférentiel représenté sur la figure 6, les contacts électriques 36 et 37 sont adaptés pour être reliés, ce qui correspond à un interrupteur à l'état fermé, lorsque la pression du carburant dans la conduite d'alimentation 16 est inférieure à un seuil prédéterminé.

Bien entendu, une disposition inverse peut être retenue, c'est-à-dire que l'on peut prévoir une configuration de contacts électriques 36, 37 séparés lorsque la pression du carburant dans la chambre 33 est inférieure au seuil précité, sous réserve d'adapter en conséquence le module de commande intercalé entre le capteur manométrique 30 et la pompe 10.

La conduite d'alimentation 16 est une conduite sans dérivation, ou en cul de sac, reliée à la sortie de la pompe 10 ; c'est-à-dire que la conduite d'alimentation 16 ne comprend aucune dérivation permettant de ramener du carburant en excès vers le réservoir 12.

Le régulateur détendeur 40 est, comme indiqué précédemment, placé en série sur la conduite d'alimentation 16 entre la pompe 10 et le site d'utilisation en carburant 14.

Le régulateur détendeur 40 peut faire l'objet de différents modes de réalisation.

On a illustré sur la figure 7, un mode de réalisation préférentiel.

On aperçoit sur cette figure 7, un régulateur détendeur 40 comprenant un boîtier 41 divisé en deux chambres 42, 43 par une membrane déformable 44 sensible à la pression.

Plus précisément, une première chambre 42 loge un ressort taré 45 qui sollicite la membrane 44.

La seconde chambre 43 possède une entrée 46 formée sur un embout 47 et au moins une sortie 48. En outre, l'entrée 46 est contrôlée par un clapet 49. Ce clapet 49 possède un élément mobile 51 lié à la membrane 44 et qui coopère avec un siège 52 lié au boîtier 41.

La membrane 44 est sollicitée d'un côté par le ressort taré 45 et de l'ordre côté par la pression du carburant régnant dans la chambre 43.

Le clapet 49 prévu sur l'entrée 46 s'ouvre lorsque la pression dans la chambre 43 est inférieure à la force de tarage du ressort 45 et au contraire le clapet 49 se ferme lorsque la pression dans la chambre 43 devient supérieure au tarage du ressort 45.

Ainsi, le régulateur détendeur 40 permet d'obtenir une pression constante dans la chambre 43.

L'embout 47 qui forme l'entrée 46 est relié à la partie du conduit d'alimentation 16 provenant de la pompe 10. La sortie 48 est quant à elle dirigée vers le site d'utilisation 14 par tout raccordement approprié.

Bien entendu, il est nécessaire de prévoir des éléments d'étanchéité au niveau des raccordements entre l'embout 47 formant l'entrée 46 et la conduite d'alimentation 16 d'une part, et entre les sorties 48 et la tuyauterie allant sur le site d'utilisation 14, par exemple une rampe d'injecteurs, d'autre part.

Sur les figures 4 et 5 annexées, on a représenté schématiquement sous la référence 50 un module de commande de la pompe 10.

La pression de tarage du capteur manométrique 30 est supérieure à la pression d'utilisation requise en sortie du capteur détendeur 40.

De préférence, la pression de tarage du capteur manométrique 30, qui correspond à la pression demandée dans la conduite d'alimentation 16 est supérieure d'au moins 200 mbars à la pression requise sur le site d'utilisation 14 qui correspond également à la pression de tarage du régulateur détendeur 40.

Le système comprend de préférence, et de façon connue en soi, un filtre 13 sur la conduite d'alimentation 16. Le filtre 13 peut être situé en aval du capteur manométrique 30 comme illustré sur la figure 4, ou en amont de ce capteur manométrique 30 comme illustré sur la figure 5, ce qui permet de compenser la perte de charge éventuelle et variable du filtre 13 (par colmatage), sans augmenter l'écart de pression nécessaire au bon fonctionnnement du régulateur détendeur 40..

Dans la mesure où le filtre 13 n'est parcouru que par le carburant utilisé, sa taille peut être réduite par rapport aux dispositions antérieures connues.

Cela peut faciliter en particulier l'incorporation du filtre 13 dans le réservoir 12 comme schématisé sur la figure 5, ou encore sur une embase liée à une paroi de ce réservoir 12.

En effet, le capteur manométrique 30 et/ou le filtre 13 peuvent chacun être placés soit à l'intérieur du réservoir 12, soit à l'extérieur du réservoir 12, soit encore sur une paroi de celui-ci.

De préférence, le régulateur détendeur 40 est situé sur le site d'utilisation, soit de préférence sur la rampe d'injecteurs.

Dans la mesure où le régulateur détendeur 40 situé à proximité du site d'utilisation 14 définit directement la pression d'utilisation, on peut utiliser des conduits d'alimentation 16 de sections plus faibles que dans les systèmes classiques, sans crainte d'influences néfastes occasionnées par d'éventuelles pertes de charge en ligne.

On notera que selon l'invention, la pompe 10 n'est également parcourue que par le carburant réellement utilisé. La consommation de courant de la pompe reste pour cette raison faible. De plus, la durée de vie de la pompe est allongée par rapport aux dispositions antérieures connues comportant une dérivation sur la conduite d'alimentation 16.

De préférence le capteur manométrique délivre une information tout ou rien, calibré par un seuil de pression, directement sur l'étage de puissance commandant la pompe 10, ce seuil de pression étant choisi légèrement supérieur à la pression d'utilisation du carburant par le moteur comme indiqué précédemment.

La chambre 42 logeant le ressort de tarage 45 du régulateur détendeur 40, peut être une chambre fermée comme illustré sur la figure 7, ou encore une chambre ouverte permettant de placer cette chambre 42 à une pression de référence, par exemple la pression atmosphérique ou encore la pression du collecteur d'admission.

De façon connue en soi, l'ensemble de puisage comprenant la pompe 10 peut être équipé d'un système de jaugeage de carburant.

L'invention concerne également les réservoirs équipés du système d'alimentation précité.

Selon une autre caractéristique avantageuse de la présente invention, l'information tout ou rien, calibrée par rapport à un seuil de pression, issue du capteur manométrique 30, est appliquée au calculateur de contrôle moteur 60, comme illustré sur les figures 4 et 5.

Ce calculateur 60 peut d'ailleurs intégrer le module 50 de commande de pompe précité.

Ainsi le calculateur 60 peut utiliser l'information issue du capteur 30 pour établir le diagnostic du sytème d'alimentation en carburant.

Ce diagnostic est opéré suivant des stratégies de surveillance de la pression du circuit à carburant (surveillance du temps de montée en pression après mise sous contact, maintien de la pression carburant après une phase d'arrêt moteur, pression constante ou maintenue dans une fourchette prédéterminée).

Cette fonction diagnostic peut d'ailleurs être utilisée seule ; cependant de préférence l'information pression du circuit carburant issue du capteur manométrique 30 est également utilisée pour piloter la pompe à carburant 10 et permettre des gains en consommation d'énergie électrique comme indiqué précédemment. Cette architecture permet non seulement un gain sur le nombre de capteurs utilisés, mais elle permet également en intégrant la fonction pilotage de la pompe à carburant 10 dans le système de contrôle moteur 60, de diminuer le coût du système complet (une seule électronique de contrôle 60, une seule source d'information), et d'obtenir des stratégies de contrôle plus complètes (corrections supplémentaires possibles grâce à une nouvelle information) et de diagnostic plus simple (réaction reconnue suite à une demande de la fonction pilotage).

L'utilisation de l'information issue du capteur manométrique 30 permet de diagnostiquer le système d'alimentation en carburant par le système de contrôle moteur (fuites sur les composants d'injection 14, bon fonctionnement des composants).

Elle permet également de remplir les nouvelles normes de dépollution qui imposent une sévérisation des polluants émis, ainsi qu'un diagnostic de tous les actuateurs intervenants dans la préparation du mélange.

## Revendications

1. Dispositif d'alimentation en carburant de moteur à combustion interne comprenant une pompe (10) conçue pour puiser du carburant dans un réservoir (12), un élément (30) de type contacteur manométrique sensible à la pression régnant dans une conduite d'alimentation (16) sans dérivation reliée à la sortie de la pompe (10) et adapté pour piloter la mise en service de la pompe (10), et un régulateur (40) placé en série sur la conduite d'alimentation sans dérivation (16) reliée à la sortie de la pompe (10), en amont du site d'utilisation de carburant (14), caractérisé par le fait que l'élément sensible à la pression (30) a un seuil de basculement supérieur à la pression requise d'utilisation du carburant, et le régulateur de type détendeur (40) est situé près du site d'utilisation (14), avantageusement sur une rampe d'injecteurs.

2. Dispositif selon la revendication 1, caractérisé par le fait que le contacteur manométrique (30) délivre un signal électrique tout ou rien, calibré par rapport à un seuil de pression, à l'étage de puissance d'une pompe électrique (10).

3. Dispositif selon l'une des revendications 1 ou 2, caractérisé par le fait que le seuil de basculement de l'élément (30) sensible à la pression est supérieur d'au moins 200 mbars à la pression requise d'utilisation du carburant.

4. Dispositif selon l'une des revendications 1 à 3, caractérisé par le fait que l'élément (30) sensible à la pression est formé d'un contacteur manométrique comprenant un boîtier (31) divisé en deux chambres (32, 33) par une membrane (34) soumise d'un côté à un ressort taré (35) et de l'autre côté à la pression régnant dans la conduite d'alimentation (16), et comportant par ailleurs deux contacts électriques (36, 37) dont l'état de liaison électrique dépend de la pression de carburant appliquée à la membrane (34).

5. Dispositif selon la revendication 4, caractérisé par le fait que le contacteur manométrique (30) forme un interrupteur électrique fermé pour une pression de carburant en entrée inférieure au seuil de tarage.

6. Dispositif selon l'une des revendications 1 à 5, caractérisé par le fait que le régulateur détendeur (40) comprend un boîtier (41) divisé en deux chambres (42, 43) par une membrane (44) sensible à la pression, l'une des chambres possédant au moins une entrée (46) contrôlée par un clapet (49) et une sortie (48).

7. Dispositif selon la revendication 6, caractérisé par le fait que le régulateur détendeur (40) possède une chambre (42) fermée qui loge un ressort taré (45).

8. Dispositif selon la revendication 6, caractérisé par le fait que le régulateur détenteur (40) possède une chambre (42) qui loge un ressort taré (45) et qui possède une ouverture permettant de relier cette chambre (42) à une pression de référence, par exemple la pression atmosphérique ou la pression d'un collecteur d'admission.

9. Dispositif selon l'une des revendications 1 à 8, caractérisé par le fait qu'il comprend un filtre (13) situé en amont de l'élément (30) sensible à la pression sur la conduite (16) reliée à la sortie de la pompe (10).

10. Dispositif selon l'une des revendications 1 à 9, caractérisé par le fait que l'information issue de l'élément (30) sensible à la pression est appliquée à un calculateur de contrôle moteur (60) à des fins de diagnostic du système d'alimentation en carburant.

11. Dispositif selon la revendication 10, caractérisé par le fait que le calculateur de contrôle moteur (60) intègre le module (50) de commande de la pompe (10).

12. Dispositif selon l'une des revendications 10 ou 11, caractérisé par le fait que le calculateur de contrôle moteur (60) établit un diagnostic à partir des informations issues de l'élément (30) sensible à la pression sur la base de l'un au moins des paramètres suivants : temps de montée en pression après mise sous contact, maintien de la pression carburant après une phase d'arrêt moteur, pression constante ou maintien dans une fourchette prédéterminée.

13. Réservoir équipé d'un dispositif d'alimentation conforme à l'une des revendications 1 à 12.

## Patentansprüche

1. Vorrichtung für die Zufuhr von Kraftstoff in Verbrennungsmotoren, welche eine Pumpe (10) für die Entnahme von Kraftstoff aus einem Behälter (12) aufweist, sowie ein Element (30) vom Typ eines Kontaktmanometers, welcher auf den Druck reagiert, der in einer Speiseleitung (16) ohne Abzweigung herrscht, die an den Auslaß der Pumpe (10) angeschlossen und geeignet ist, die Einschaltung der Pumpe (10) zu steuern, und die weiterhin einen Druckregler (40) enthält, welcher in Serie auf der an den Außlaß der Pumpe (10) angeschlossenen Speiseleitung (16) ohne Abzweigung oberhalb des Einsatzortes des Kraftstoffes angeordnet ist,
**dadurch gekennzeichnet, daß**
das druckempfindliche Element (30) eine Kippschwelle besitzt, die oberhalb des für den Einsatz des Kraftstoffes erforderlichen Druckes liegt, und daß der Druchregler (40) vom Typ eines Druckminderventiels in der Nähe des Einsatzortes (14), vorzugsweise auf einer Reihe von Einspritzventilen angeordnet ist.

2. Vorrichtung nach Anspruch 1.
**dadurch gekennzeichnet,daß**
der Kontakmanometer (30) ein elektrisches Signal "alles oder nichts" abgibt, welches auf eine Druckschwelle in der Leistungsstufe einer elektrischen Pumpe (10) kalibriert ist.

3. Vorrichtung nach einem der Ansprüche 1 oder 2,
**dadurch gekennzeichnet, daß**
die Kippschwelle des druckempfindlichen Elementes (30) mindestens 200 mbar über dem für den Einsatz des Kraftstoffes erforderlichen Druck liegt.

4. Vorrichtung nach einem der Ansprüche 1 bis 3,
**dadurch gekennzeichnet, daß**
das druckempfindliche Element (30) aus einem Kontaktmanometer besteht, welcher ein Gehäuse (31) aufweist, das mittels einer Membren (34) in zwei Kammern (32, 33) unterteilt ist, die auf einer ihrer Seiten von einer geeichten Feder (35) beaufschlagt wird, und auf ihrer anderen Seite dem in der Speiseleitung (16) herrschenden Druck unterworfen ist, und dadurch, daß außerdem zwei elektrische Kontakte (38, 37) vorgesehen sind, deren elektrischer Anschluß von dem Kraftstoffdruck abhängt, der auf die Membran (34) einwirkt.

5. Vorrichtung nach Anspruch 4,
**dadurch gekennzeichnet, daß**
der Kontaktmanometer (30) einen elektrischen Unterbrecher bildet, welcher bei einem Druck am Einlaß, der unter der Eichschwelle liegt, geschlossen wird.

6. Vorrichtung nach einem der Ansprüche 1 bis 5,
**dadurch gekennzeichnet, daß**
das Druckminderventil (40) ein Gehause (41) aufweist, welches mittels einer druckempfindlichen Membran (44) in zwei Kammern (42, 43) unterteilt ist, wobei eine dieser Kammern mindestens einen Einlaß (46) aufweist, der von einem Sperrventil (49) und einem Auslaß (48) kontrolliert wird.

7. Vorrichtung nach Anspruch 6,
**dadurch gekennzeichnet, daß**
das Druckminderventil (40) eine geschlossene Kammer (42) aufweist, in die eine Stellfeder (45) eingesetzt ist.

8. Vorrichtung nach Anspruch 8,
**dadurch gekennzeichnet, daß**
das Druckminderventil (40) eine Kammer (42) besitzt, in die eine Stellfeder (45) eingesetzt ist und außerdem eine Öffnung aufweist, welche es erlaubt, diese Kammer (42) an einen Bezugsdruck anzuschließen, wie zum Beispiel den atmosphärischen Druck oder den Druck eines Ansaugkrümmers.

9. Vorrichtung nach einem der Ansprüche 1 bis 8,
**dadurch gekennzeichnet, daß**
sie einen Filter (13) aufweist, der oberhalb des druckempfindlichen Elementes (30) auf der an den Auslaß der Pumpe (10) angeschlossenen Speiseleitung (16) angeordnet ist.

10. Vorrichtung nach einem der Ansprüche 1 bis 9,
**dadurch gekennzeichnet, daß**
die von dem druckempfindlichen Element (30) ausgesendeten Daten an einen Steuerrechner (60) für den Motor geleitet werden, um eine Diagnose des Systems für die Kraftstoffversorgung durchzuführen.

11. Vorrichtung nach Anspruch 10,
**dadurch gekennzeichnet, daß**
der Steuerrechner (60) für den Motor ein Modul (50) für die Betätigung der Pumpe (10) aufweist.

12. Vorrichtung nach einem der Ansprüche 10 oder 11,
**dadurch gekennzeichnet, daß**
der Steuerrechner (60) für den Motor entsprechend den von dem druckempfindlichen Element (30) ausgesendeten Daten eine Diagnose auf der Grundlage von mindestens einem der folgenden Parameter erstellt: Dauer des Druckanstieges nach Zuschaltung, Haltung des Kraftstoffdruckes nach einer Stillstandsphase des Motors, konstanter Druck oder Halten in einem vorbestimmten Bereich.

13. Behälter, welcher mit einer Vorrichtung nach einem der Ansprüche 1 bis 12 ausgerüstet ist.

## Claims

1. A fuel feed system for an internal combustion engine, the system comprising a pump (10) designed to draw fuel from a tank (12), a pressure sensitive element (30) of the pressure-sensitive contactor type in a feed pipe (16) without branch connections connected to the outlet of the pump (10) and adapted to control actuation of the pump (10). and a regulator (40) placed in series in the non-branching feed pipe (16) connected to the outlet of the pump (10), upstream from the site of use (14) of the fuel, the system being characterized by the fact that the pressure sensitive element (30) has a changeover threshold greater than the pressure required for fuel use, and the regulator (40) of the expander type is situated close to the site of use (14), advantageously on a row of injectors.

2. A system according to claim 1, characterized by the fact that the pressure-sensitive contactor (30) delivers an on/off electrical signal. which is calibrated relative to a pressure threshold, said signal being delivered to the power stage of an electrical pump (10).

3. A system according to claim 1 or 2, characterized by the fact that the changeover threshold of the pressure sensitive element (30) is at least 200 mbars greater than the pressure required for fuel use.

4. A system according to any one of claims 1 to 3, characterized by the fact that the pressure sensitive element (30) is constituted by a pressure-sensitive contactor comprising a housing (31) subdivided into two chambers (32, 33) by a membrane (34) subjected on one side to a rated spring (35) and on the other side to the pressure that obtains in the feed pipe (16), and also including two electric contacts (36, 37) with the electrical interconnection state thereof depending on the fuel pressure applied to the membrane (34).

5. A system according to claim 4, characterized by the fact that the pressure-sensitive contactor (30) forms an electric switch which is closed for inlet fuel pressure below the rated threshold.

6. A system according to any one of claims 1 to 5, characterized by the fact that the expander-regulator (40) comprises a housing (41) subdivided into two chambers (42, 43) by a pressure sensitive membrane (44), one of the chambers having at least an inlet (46) controlled by a valve (49) and an outlet (48).

7. A system according to claim 6, characterized by the fact that the expander-regulator (40) possesses a closed chamber (42) which houses a rated spring (45).

8. A system according to claim 6, characterized by the fact that the expander-regulator (40) possesses a chamber (42) which houses a rated spring (45) and which possesses an opening enabling said chamber (42) to be connected to a reference pressure, e.g. atmospheric pressure or the pressure of an admission manifold.

9. A system according to any one of claims 1 to 8, characterized by the fact that it comprises a filter (13) situated upstream from the pressure sensitive element (30) on the pipe (16) connected to the outlet of the pump (10).

10. A system according to any one of claims 1 to 9, characterized by the fact that information from the pressure sensitive element (30) is applied to an engine-controlling computer (60) for the purposes of diagnosing the fuel feed system.

11. A system according to claim 10, characterized by the fact that the control module (50) for the pump (10) is incorporated in the engine-controlling computer (60).

12. A system according to claim 10 or 11, characterized by the fact that the engine-controlling computer (60) establishes a diagnosis on the basis of information from the pressure sensitive element (30) and on the basis of at least one of the following parameters: pressure rise time after switching on, fuel pressure maintained after the engine has stopped, pressure constant or maintained within a predetermined range.

13. A tank fitted with a feed system according to any one of claims 1 to 12.
